# EUROPÄISCHE PATENTSCHRIFT

(11) **EP 0 049 239 B1**
(45) Veröffentlichungstag und Bekanntmachung des Hinweises auf die Patenterteilung: **12.09.1984**
(21) Anmeldenummer: 81890156.3
(22) Anmeldetag: 28.09.1981
(51) Int. Cl.: B22D 11/04, B22D 11/14

(54) **Stranggussvorrichtung**
Continuous-casting device
Dispositif de coulée en continu

(30) Priorität: 01.10.1980 DE 3037059
(43) Veröffentlichungstag der Anmeldung: 07.04.1982
(73) Patentinhaber: Ahrens, Max, Irvine, California 92715 (US); Haissig, Manfred, Dipl.-Ing., Irvine California 92714 (US)
(72) Erfinder: Ahrens, Max, Irvine, California 92715 (US); Haissig, Manfred, Dipl.-Ing., Irvine California 92714 (US)
(74) Vertreter: Kinzebach, Werner, Dr.

## Beschreibung

Die Erfindung bezieht sich auf eine Stranggussvorrichtung für hochschmelzende Metalle und deren Legierungen, z. B. Stahl.

Die Stranggussvorrichtungen für hochschmelzende Legierungen unterscheiden sich wesentlich von jenen für Metalle mit niedrigem Schmelzpunkt. Auf Grund der höheren thermischen Beanspruchung können verschiedene Materialien, z. B. die üblichen feuerfesten Auskleidungen, Stahlarmaturen und dergleichen nicht mehr verwendet werden. Es müssen andere Materialien mit einer höheren thermischen Widerstandsfähigkeit eingesetzt werden, wobei diese meist eine geringere mechanische Festigkeit aufweisen, sodass andere konstruktive Lösungen gesucht werden müssen. Bei den Stranggussvorrichtungen für niedrigschmelzende Metalle ist ein wesentlicher Faktor, dass eine möglichst gute thermische Isolierung zwischen der meist wassergekühlten Kokille und dem Schmelzenbehälter erreicht wird. Zu diesem Zweck ist beispielsweise zwischen Kokille und Schmelzenbehälter Asbest angeordnet.

Aus der DOS 23 55 015 wird eine Giessvorrichtung mit horizontaler Gleitkokille bekannt, bei welcher ein Schieber vorgesehen ist. Der Schieber besteht aus drei Platten eines keramischen Materials, z. B. Aluminiumoxid, Zirkonoxid oder eine stickstoffhaltige Borverbindung, welche jeweils in einem Metallrahmen angeordnet sind. Die Platten werden gegeneinander gepresst. Die mittlere Platte ist beweglich ausgebildet und weist eine zylindrische Öffnung auf, die im geöffneten Zustand mit jenen der anderen Platten fluchtet. Die äussere Platte weist einen Konus auf, welcher mit demjenigen des Düsensteines kooperiert. Die Kokille und damit der Düsenstein werden gegen die äussere Platte gedrückt, wodurch eine Abdichtung des Düsensteines in der konischen Bohrung erreicht werden soll. Derartige konische Dichtflächen weisen jedoch den Nachteil auf, dass sie vollständig übereinstimmen müssen, da sonst eine Zerstörung des Düsensteines oder der äusseren Platte erfolgt, bevor eine Abdichtung erreicht ist.

Zur direkten Befestigung von Kokillen an einen Schmelzenbehälter ist es bekannt, den Schmelzenbehälter an seiner Aussenseite mit einer feinteiligen porösen Masse zu versehen, die in Form einer Suspension aufgebracht wird und sodann getrocknet werden muss. Dieser Trocknungsvorgang dauert einige Stunden. Die Kokille wird sodann mit dem Schmelzenbehälter verschraubt.

Aus der DE-OS 25 20 091 ist eine Horizontalstranggiess-Einrichtung mit Schmelzenbehälter bekannt, welcher zumindest einen Kanal aufweist, der mit dem Hohlraum einer im wesentlichen horizontal angeordneten Kokille über zumindest einen eine im wesentlichen ebene Dichtfläche(n) aufweisende Dichtung zwischen sich und Schmelzenbehälter durchsetzenden und in dessen Kanalteil reichenden Düsenstein auf feuerfestem Material verbunden ist. Dort bildet der mit der Kokille in engem Kontakt stehende Düsenstein einen Teil der Kühlzonen für den Strang des zu vergiessenden Metalls und ist daher aus einem niedrigen Reibungskoeffizienten aufweisendem feuerfesten Material gefertigt. Als solches ist dort konkret nur Grafit genannt, während als Giessmetall nur Kupfer genannt ist. Darüber hinaus ist dort zum Schutz des Grafites günstigerweise ein gesondertes Schutzrohr nötig und der Düsenstein ist zwingend mehrteilig.

Aufgabe der Erfindung ist es, eine rasch lösbare Verbindung von Schmelzenbehälter und Stranggusskokille zu schaffen, die die Nachteile der oben angeführten Vorrichtungen, insbesondere hohe Empfindlichkeit des Düsensteinmaterials sowie Gefahr der Abgabe von Kohlenstoff in das GiessMetall nicht aufweist und welche für das Giessen hochschmelzender Metalle und deren Legierungen, z. B. Stahl, geeignet ist.

Gegenstand der Erfindung ist somit eine Horizontalstranggussvorrichtung der oben beschriebenen Art, die dadurch gekennzeichnet ist, dass für ein Giessen von hochschmelzenden Metallen und deren Legierungen, z. B Stahl, der Düsenstein keramisch, vorzugsweise aus Zirkonoxid, ist, und die Dichtung durch ein Vlies aus Aluminiumoxidfasern gebildet ist.

Durch die Anordnung und den Einsatz des Düsensteins mit Vlies-Dichtung ist der direkte Kontakt zwischen Metallschmelze und dem Vlies verhindert, so dass schon deshalb Auflösung des Vlieses und damit Verunreinigung der Metallschmelze behindert ist, was noch durch den Einsatz äusserst inerten Aluminiumoxids verstärkt wird. Durch die ebenen Dichtflächen wirken auf das keramische Material im wesentlichen nur Druckkräfte. Das Fasernvlies aus Aluminiumoxid bewirkt darüber hinaus einerseits einen Ausgleich von Unebenheiten und andererseits wirkt es als Dichtung für jene Metallschmelze, die gegebenenfalls noch zwischen Düsenstein und Innenfläche des Kanals herausdringen kann. Der aus keramischem Material gefertigte Düsenstein ist ausserdem gegen hochschmelzende Metalle inert, was bei Zirkonoxid optimal erreicht wird.

Gemäss einem bevorzugten Merkmal der Erfindung ist ein einteiliger Düsenstein aus Zirkonoxid vorgesehen. Dieser reicht in die Kokille und in den Kanal des Schmelzenbehälters. Damit kann eine besonders einfache Verbindung zwischen Kokille und Schmelzenbehälter erhalten werden, wobei keinerlei Verunreinigungen z. B. entlang von Spalten in die Metallschmelze gelangen können und gleichzeitig eine Justierung erfolgt.

Im folgenden wird die Erfindung an Hand einer Zeichnung näher erläutert:
In der Öffnung des Kanals 2 des eine feuerfeste Ausmauerung aufweisenden Schmelzenbehälters 1 ragt mit seinem Kragenteil 4a der gegen den Verteiler hin eine zylindrische, in eine gegen die Kokille hin kegelförmig sich erweiternde Öffnung übergehende Öffnung aufweisende Düsenstein 4, der mit seiner, dem Verteilerstein 2 zugekehrten Stirnfläche 4b stumpfstossend an die Stirnfläche 2a des Kanales 2 angeordnet ist.

Zwischen den genannten Stirnflächen 2a und 4b ist die erfindungsgmäss vorgesehene Dichtung 3 auf Basis von A1₂0₃-Fasern ringförmig angeordnet. Die Dicke der Dichtung ist ca. 3 mm, wenn sie noch nicht zwischen Kanal und Düsenstein gepresst ist, wird jedoch bei Druckbeaufschlagung ca. 1,5mm dick.

Der Teilabschnitt 5 des Düsensteines weist in der gezeigten Ausführungsform eine gegen den Verteiler hin zylindrische, und gegen die Kokille hin eine sich kegelförmig erweiternde Öffnung auf. Die Aussenfläche des Kokillensteines ist ebenfalls leicht geneigt zylindermantelförmig ausgebildet, sodass der Stein 5 entlang einer kreisförmigen Dichtlinie im Endbereich der an ihn grenzenden, durch eine Kühlflüssigkeit 7 gekühlten Strangguss-Kokille 6 «steckt».

Vorteilhaft ist der durch eine unterbrochene Linie angedeutete, kreisförmige Grat 5a des Kokillensteines durch eine ringförmige Ebene 5b ersetzt, wodurch die Erosion wesentlich herabgesetzt ist.

Der Düsenstein besteht aus Zirkonoxid, wobei zumindest die Oberfläche 5c der Durchflussöffnung aus feinkörnigem Zirkonoxid gebildet ist.

Die einstückige Ausbildung des Zirkonoxid-Düsensteines vermeidet alle infolge unterschiedlicher Ausdehnungskoeffizienten der beiden Teile des Steines auftretenden Probleme, und insbesondere eine Gefährdung des zwischen den Teilen liegenden Spaltes durch Erosion.

Die Kokille 6, der gegebenenfalls einstückige Düsenstein 4, 5 und der Verteiler 1 können beispielsweise durch nicht gezeigte Bolzen und Schrauben miteinander fest verbunden werden, wobei der beim Festziehen der Schraubverbindung auftretende Pressdruck ausreicht, um mit der erfindungsgemässen Dichtung auf Basis von A1₂0₃-Fasern eine sichere Abdichtung der mit ihr versehenen Dichtflächen zu erreichen.

Die Kokille 6 kann auch auf einem beweglichen Schlitten montiert sein und mittels Federkraft gegen den Düsenstein und dieser gegen den Verteiler hin gepresst sein, wodurch die an zumindest einer Dichtfläche erfindungsgemäss angeordnete Dichtung auf A1₂0₃-Basis in Lage gehalten wird und dort ihre Dichtfunktion ausübt.

## Patentansprüche

1. Stranggussvorrichtung für Metalle und Legierungen mit einem Schmelzenbehälter (1), welcher zumindest einen Kanal aufweist, der mit dem Hohlraum einer im wesentlichen horizontal angeordneten Kokille (6) über zumindest einen eine im wesentlichen ebene Dichtfläche(n) (2a, 4b) aufweisende Dichtung (3) zwischen sich und Schmelzenbehälter (1) durchsetzenden und in dessen Kanalteil (2) reichenden Düsenstein (4) aus feuerfestem . Material verbunden ist, dadurch gekennzeichnet, dass für ein Giessen von hochschmelzenden Metallen und deren Legierungen, z. B. Stahl, der Düsenstein (4) keramisch, vorzugsweise aus Zirkonoxid, ist, und die Dichtung (3) durch ein Vlies aus Aluminiumoxidfasern gebildet ist.

2. Stranggussvorrichtung nach Anspruch 1, dadurch gekennzeichnet, dass der Düsenstein (4) einteilig ist und aus Zirkonoxid besteht.

## Claims

1. Continuous casting apparatus for metals and alloys with a molten metal container (1) which comprises at least one channel which communicates with the cavity of a substantially horizontally arranged mould (6) by way of at least one nozzle block (4) of refractory material extending into the channel portion (2) of the molten metal container (1) and passing through a seal (3) having a substantially flat sealing surface or surfaces (2a, 4b) between it and the molten metal container (1), characterised in that for casting high-melting metals and their alloys, for example steel, the nozzle block (4) is ceramic, preferably of zirconium oxide, and the seal (3) is formed by a fleece of aluminium oxide fibres.

2. Continuous casting apparatus according to claim 1, characterised in that the nozzle block (4) is in one piece and consists of zirconium oxide.

## Revendications

1. Dispositif de coulée continue pour métaux et alliages avec un récipient de métal fondu (1) qui possède au moins un canal qui est -relié avec l'espace intérieur d'une lingotière (6) disposée sensiblement horizontalement par au moins une buse (4) en matériau réfractaire traversant entre elle-même et le récipient de métal fondu une garniture d'étanchéité (3) qui passède une surface d'étanchéité ou des surfaces d'étanchéité (2a, 4b) sensiblement planes, et s'engageant à l'intérieur de son canal (2), caractérisé en ce que, pour couler des métaux et leurs alliages à point de fusion élevé, par exemple de l'acier, la buse (4) est faite en céramique, de préférence en oxyde de zirconium, et la garniture d'étanchéité (3) est formée par une nappe de fibres d'oxyde d'aluminium.

2. Dispositif de coulée continue selon la revendication 1, caractérisé en ce que la buse (4) est en une seule pièce et est faite en oxyde de zirconium.
